# EUROPÄISCHE PATENTSCHRIFT

(11) **EP 4 348 143 B1**
(45) Veröffentlichungstag und Bekanntmachung des Hinweises auf die Patenterteilung: **21.01.2026**
(21) Anmeldenummer: 22711203.4
(22) Anmeldetag: 02.03.2022
(51) Int. Cl.: F27B 9/04, C21D 9/56, F27B 9/24, F27B 9/14

(54) **VORRICHTUNG UND VERFAHREN ZUR WAERMEBEHANDLUNG EINES METALLBANDES**
DEVICE AND METHOD FOR THERMAL TREATMENT OF A METAL STRIP
DISPOSITIF ET PROCÉDÉ DE TRAITEMENT THERMIQUE D'UNE BANDE MÉTALLIQUE

(30) Priorität: 27.05.2021 AT 504222021
(43) Veröffentlichungstag der Anmeldung: 10.04.2024
(73) Patentinhaber: ANDRITZ Technology and Asset Management GmbH, 8045 Graz (AT)
(72) Erfinder: HAMMAN, Martin, 91120 Palaiseau (FR); ZIEMENDORFF, Jürgen, 77210 Samoreau (FR)
(74) Vertreter: Tschinder, Thomas
(86) Internationale Anmeldenummer: PCT/EP2022/055269
(87) Internationale Veröffentlichungsnummer: WO 2022/248089

(56) Entgegenhaltungen:
- EP-A1- 3 512 969
- WO-A1-2020/025259
- DE-A1- 102015 001 438
- DE-U1- 29 822 325
- KR-B1- 101 951 945
- US-A1- 2020 131 598

## Beschreibung

Den Gegenstand dieser Erfindung bildet eine Bandbehandlungsanlage zur kontinuierlichen Wärmebehandlung eines Metallbandes mit einem Glühofen und einer nachfolgenden beheizbaren Überalterungskammer. Das Metallband wird dabei in der Überalterungskammer über mehrere vertikal beabstandete Rollen geführt, sodass es die Überalterungskammer mäanderförmig durchläuft.

Herkömmliche Bandbehandlungsanlagen bestehen aus mehreren Kammern, in denen das Metallband zuerst auf die Glühtemperatur erhitzt und für eine bestimmte Zeit auf dieser Temperatur gehalten wird. Es ist auch möglich, dass eine definierte Temperaturkurve abgefahren wird. Derartige Glühöfen sind hinlänglich bekannt. Danach wird das Metallband entsprechend einer vorgegebenen Kühlrate heruntergekühlt, auf eine definierte Überalterungstemperatur (over-aging temperature) gebracht und für eine vorgegebene Zeitspanne auf dieser Temperatur gehalten. Sogenannte Überalterungskammern dienen also dazu, ein Metallband für eine genau definierte Zeit auf einer bestimmten Temperatur zu halten (over-aging temperatur). Häufig werden diese Kammern auch als "Holding Chambers" oder "Soaking Chambers" oder auch als "Partitioning Chambers" bezeichnet. Die Temperatur sollte innerhalb der Überalterungskammer möglichst konstant sein und liegt je nach Metallbandlegierung zwischen 150°C und 500°C. In diesen Überalterungskammern herrscht in der Regel auch eine Schutzgasatmosphäre bzw. eine reduzierende Atmosphäre, beispielsweise ein Wasserstoff-Stickstoff-Gemisch. Im Anschluss kann das Metallband auf Raumtemperatur abgekühlt werden oder zum Beispiel in Galvanisierungsanlagen, wie Verzinkungsanlagen, auf die Beschichtungstemperatur gebracht werden.

All diese Wärmebehandlungsschritte beeinflussen die mechanischen Eigenschaften des Metallbandes. Dabei ist es wichtig, dass das Metallband nicht nur auf eine gewisse Temperatur erhitzt wird, sondern auch für eine genau festgelegte Zeitspanne in der Überalterungskammer auf einer definierten Temperatur gehalten wird. Ebenso beeinflussen die Aufheizraten und die Abkühlraten die Bandeigenschaften. Unterschiedlich dicke bzw. unterschiedlich zusammengesetzte Metallbänder benötigen außerdem unterschiedliche Wärmebehandlungsparameter.

Die Verweilzeit des Metallbandes in der Überalterungskammer wird durch die Bandgeschwindigkeit und durch die Bandlänge im Überalterungsofen festgelegt. Die Länge des Bandes in herkömmlichen Überalterungskammern ist durch die Anordnung der Umlenkrollen vorgegeben, sodass die Verweilzeit nur über die Bandgeschwindigkeit regelbar ist. Die Bandgeschwindigkeit lässt sich jedoch nur in sehr eingeschränktem Maße variieren, da sich jede Geschwindigkeitsänderung natürlich auch auf die Produktionskapazität, die Aufheizrate und die Kühlrate auswirkt.

Die DE 10 2015 001 438 A1 beschreibt eine Anlage zur Wärmebehandlung, durch die das Band in Form von Schleifen hindurchgeführt wird. Dabei ist die obere Rollenbrücke zur Einstellung unterschiedlicher Banddurchlaufzeiten vertikal bewegbar.

Die US 2020/0131598 A1 beschreibt einen vertikalen Bandspeicher, der optional auch beheizbar ist und der zwischen zwei Glühöfen angeordnet ist.

Die KR 101 951 945 B1 beschreibt einen vertikalen Bandspeicher, der vor oder nach einem Ofen angeordnet werden kann und eine Vorrichtung aufweist, die verhindert, dass sich das Band im Bandspeicher berührt.

Die Aufgabe der vorliegenden Erfindung ist es, eine Bandbehandlungslinie bereitzustellen, in der die Verweilzeit des Metallbandes in der Überalterungskammer in breiteren Bereichen einstellbar ist, sodass völlig unterschiedliche Metallbänder mit der gleichen Bandbehandlungsanlage behandelt werden können, wobei immer eine optimale Verweilzeit in der Überalterungskammer eingestellt werden kann.

Gelöst wird diese Aufgabe durch eine Bandbehandlungsanlage gemäß Patentanspruch 1. In der Überalterungskammer ist also zumindest eine Umlenkrolle in vertikaler Richtung verfahrbar, sodass dadurch die Länge des Metallbandes in der Überalterungskammer einstellbar ist. Dadurch ist auch die Verweilzeit des Metallbandes in der Überalterungskammer einstellbar.

Somit kann die Verweilzeit unabhängig von der Bandgeschwindigkeit eingestellt werden und zwar durch die Änderung der Bandlänge in der Kammer. Dadurch kann ein und dieselbe Bandbehandlungsanlage unterschiedliche Produktionsanforderungen erfüllen und auch flexibel an neue Bedingungen angepasst werden.

Erfindungsgemäß werden eine oder mehrere verfahrbare Umlenkrollen in einer bestimmten Position, in die sie zur Erreichung einer vorgegebenen Bandlänge verfahren wurden, abgestützt oder fixiert. Die Rollenabstützung ist in einem Gehäuse untergebracht und kann in die Überalterungskammer eingefahren werden.

Für die Behandlung eines bestimmten Metallbandes bleiben die Umlenkrollen ohnehin an dieser definierten Position. Durch die Abstützung oder Fixierung kann der Hebemechanismus für die Umlenkrollen entlastet werden.

Idealerweise wird für ein vorgegebenes Bandformat (Banddicke, Bandzusammensetzung, Bandbreite) und einem vorgegebenen Wärmezyklus (Glühtemperatur, Kühltemperatur, Kühlraten...) die Bandgeschwindigkeit hinsichtlich maximaler Produktionskapazität festgelegt. Auf Basis dieser Bandgeschwindigkeit wird die erforderliche Bandlänge in der Überalterungskammer eingestellt, sodass die optimale bzw. durch den Wärmezyklus vorgegebene Verweilzeit des Metallbandes in der Überalterungskammer erreicht wird.

Die hier beschriebene Überalterungskammer darf nicht mit einem herkömmlichen Bandspeicher (Looper) verwechselt werden. Auch Looper haben verfahrbare Rollen und können unterschiedliche Bandlängen aufnehmen. Sie dienen jedoch dem Ausgleich von unterschiedlichen Bandgeschwindigkeiten in der Anlage. Wenn beispielsweise ein neu in die Anlage eingeführtes Band mit dem Ende des vorherigen Bandes verschweißt werden muss und das Band dafür angehalten werden muss, sorgt der Bandspeicher durch die Abgabe von gespeichertem Band dafür, dass sich die Bandgeschwindigkeit in den nachfolgenden Behandlungsanlagen trotzdem nicht ändert. Derartige Looper werden jedoch bei Umgebungstemperatur in Umgebungsluft betrieben. Sie dienen nur um unterschiedliche Bandgeschwindigkeiten auszugleichen und führen keine Wärmebehandlung durch.

Es ist günstig, wenn in der erfindungsgemäßen Überalterungskammer mehrere Umlenkrollen in vertikaler Richtung verfahrbar sind. Dadurch kann die aufgenommene Bandlänge stark variiert werden.

Vorteilhafterweise sind eine oder mehrere obere Umlenkrollen in vertikaler Richtung verfahrbar.

Die Überalterungskammer wird bevorzugt elektrisch beheizt, beispielsweise mit Strahlrohren. Das in der Überalterungskammer befindliche Gas kann aber auch abgesaugt, elektrisch erhitzt und dann wieder eingedüst werden.

Die erfindungsgemäße Überalterungskammer ist beispielsweise vor einer Beschichtungsanlage angeordnet.

Es ist vorteilhaft, wenn zwischen dem Glühofen und der Überalterungskammer eine Kühlsektion angeordnet ist, da ein derartiger Kühlschritt für viele Wärmebehandlungen erforderlich ist.

Die Erfindung betrifft neben der Vorrichtung auch ein Verfahren zum kontinuierlichen Wärmebehandeln eines Metallbandes gemäß Patentanspruch 8.

Dabei wird für die Wärmebehandlung des Metallbandes in der Überalterungskammer eine Verweilzeit festgelegt und dann durch das Verfahren von zumindest einer Umlenkrolle die Bandlänge und somit auch die Verweilzeit eingestellt. Die verfahrbare Umlenkrolle bzw. die verfahrbaren Umlenkrollen werden dann in einer bestimmten Position durch eine Rollenabstützung abgestützt bzw. fixiert. Die Rollenabstützung ist dabei in einem Gehäuse untergebracht und kann in die Überalterungskammer eingefahren werden.

Dabei ist es günstig, wenn das Metallband in der Überalterungskammer in einer Wasserstoff-StickstoffAtmosphäre wärmebehandelt wird.

Im Folgenden werden mehrere Ausführungsbeispiele der Erfindung anhand von Zeichnungen beschrieben. Es zeigen:
Fig. 1 eine schematische Ansicht einer Überalterungskammer nach dem Stand der Technik.
Fig. 2 ein Ausführungsbeispiel für eine erfindungsgemäße Überalterungskammer mit einer verfahrbaren oberen Umlenkrolle;
Fig. 3 ein weiteres Ausführungsbeispiel für eine erfindungsgemäße Überalterungskammer mit einer verfahrbaren unteren Umlenkrolle;
Fig. 4 ein Ausführungsbeispiel für eine erfindungsgemäße Überalterungskammer mit mehreren verfahrbaren oberen Umlenkrollen;
Fig. 5 eine schematische Ansicht auf ein mögliches Rollenbewegungssystem;
Fig. 6 drei unterschiedliche Rollenpositionen in einer Überalterungskammer 11;
Fig. 7 und Fig. 8 ein Ausführungsbeispiel für ein Rollenbewegungssystem;
Fig. 9 und 10 eine schematische Darstellung der Beheizung bzw. Kühlung der Überalterungskammer 11;

Gleiche Bezugszeichen in den einzelnen Abbildungen bezeichnen jeweils gleiche Anlagenteile.

In Figur 1 ist eine Überalterungskammer 1 nach dem Stand der Technik dargestellt. Dabei wird ein Metallband 6 von links kommend in die Überalterungskammer 1 eingeführt und durch eine untere feststehende Umlenkrolle 2 vertikal nach oben umgelenkt. Im oberen Bereich der Überalterungskammer 1 wird das Metallband 6 dann durch eine obere feststehende Umlenkrolle 3 um 180° nach unten umgelenkt. So wird das Metallband 6 mäanderförmig durch die Überalterungskammer 1 geführt, bis es schließlich durch die letzte untere Umlenkrolle 2 in horizontaler Richtung umgelenkt wird und die Überalterungskammer 1 verlässt. Das Innere der Überalterungskammer 1 ist auf eine vorbestimmte Temperatur temperiert, die in der Regel zwischen 150°C bis 500°C liegt. Wichtig ist, dass das Innere der Überalterungskammer 1 auf einer möglichst konstanten Temperatur gehalten wird. Zur Verringerung von Wärmeverlusten ist das Gehäuse 4 der Überalterungskammer 1 mit einer Isolierung 5 versehen. Beheizt werden die Überalterungskammer durch elektrisch beheizte Strahlrohre 7.

Zur Erzielung optimaler Materialeigenschaften sollte das Metallband 6 eine definierte Zeitspanne (Verweilzeit) in der Überalterungskammer 1 verbringen.

Da in der Überalterungskammer 1 gemäß Figur 1 die unteren und die oberen Rollen 2, 3 feststehend sind, ist die aufgenommene Bandlänge immer gleich. Die Verweilzeit kann daher nur durch eine Änderung der Bandgeschwindigkeit verändert werden.

Figur 2 zeigt nun eine Ausführung der Überalterungskammer 11 gemäß der Erfindung. Das Gehäuse 14 ist hier ebenfalls mit einer Isolierung 15 versehen und auch hier wird das Metallband 6 mäanderförmig über untere feststehende Umlenkrollen 12 und obere feststehende Umlenkrollen 13 durch die Überalterungskammer 11 geführt. Jedoch ist hier eine obere Umlenkrolle 13' in vertikaler Richtung verfahrbar (bewegbar). Im vorliegenden Beispiel wurde sie auf die halbe Höhe heruntergefahren. Beheizt wird die Überalterungskammer im vorliegenden Beispiel durch elektrisch beheizte Strahlrohre 17. Wobei diese Strahlrohre 17 hier nicht im Bereich der verfahrbaren Umlenkrolle 13' angeordnet sind, da dies die Bewegungsfreiheit der Umlenkrolle 13' behindern würde. Selbstverständlich ist es auch denkbar, dass diese Überalterungskammer 11 durch zugeführtes heißes Gas beheizt wird, wie dies weiter unten beschrieben wird.

Da nun die Umlenkwalze 13' in vertikaler Richtung verfahrbar ist, lässt sich damit die Bandlänge des Metallbandes 6 in der Überalterungskammer 11 verändern. Somit kann die Verweilzeit des Metallbandes 6 in der Überalterungskammer 11 eingestellt werden, ohne dass dafür die Bandgeschwindigkeit verändert werden muss.

In der Regel wird die optimale Verweilzeit für ein bestimmtes Metallband 6 vorab ermittelt. Unter der Vorgabe einer bestimmten Bandgeschwindigkeit wird dann die notwendige Bandlänge in der Überalterungskammer 11 errechnet und durch Verfahren der oberen Umlenkrolle 13' bzw. der oberen Umlenkrollen 13' eingestellt. Vorzugsweise werden die verfahrbaren oberen Umlenkrollen 13' während der Behandlung eines bestimmten Metallbandes 6 nicht mehr verfahren (bewegt), sondern in ihrer Position fixiert.

In Figur 3 ist eine Überalterungskammer 11 dargestellt, bei der eine untere Umlenkrolle 12' in vertikaler Richtung verfahrbar ist.

Figur 4 zeigt eine Ausführungsform bei der mehrere obere Umlenkrollen 13' in vertikaler Richtung verfahrbar sind. Die oberen Umlenkrollen 13' sind dabei unabhängig voneinander verfahrbar.

In Figur 5 ist eine mögliche Ausführungsform für einen Mechanismus dargestellt, durch den die Umlenkrollen 12' bzw. 13' in vertikaler Richtung verfahren werden können. Die Lagergehäuse 23 der oberen verfahrbaren Umlenkrolle 13' hängen jeweils an einer Kette 25, die im oberen Bereich der Überalterungskammer 11 durch Zahnräder 21 umgelenkt werden. Am anderen Ende der Ketten 25 sind Gegengewichte 20 befestigt. Die beiden Zahnräder 21 sind über einer Welle 22 miteinander gekoppelt und mit einem Antrieb 18 verbunden. Durch Drehen der Welle 22 kann so die obere Umlenkrolle 13' in vertikaler Richtung verfahren werden. Analog würde die Anordnung aussehen, wenn damit eine untere Umlenkrolle 12' bewegt werden soll.

Seitlich in der Wand sind hier in unterschiedlicher Höhe Rollenabstützungen 19, 19' vorgesehen. Auf diese Rollenabstützungen kann die Umlenkrolle 13' bzw. 12' abgelegt bzw. fixiert werden. Somit können während der Wärmebehandlung eines bestimmten Metallbandes 6 die Ketten 25 und der Antrieb 18 entlastet werden. Die feststehende untere Umlenkrolle 12 und die Welle 22 sind hier außerhalb der Überalterungskammer 11 gelagert. Somit müssen diese Lager 46 keinen hohen Temperaturen standhalten. Die untere Umlenkrolle 12 verfügt über einen Antrieb 45.

In Figur 6 sind drei unterschiedliche Bandlängen in einer Überalterungskammer 11 dargestellt.

In der mittleren Darstellung sind beide oberen Umlenkrollen 13' in ihrer obersten Position, die Bandlänge in der Überalterungskammer 11 ist somit maximal und die Verweilzeit bei einer vorgegebenen Bandgeschwindigkeit am längsten.

In der linken Darstellung wurde eine der beiden verfahrbaren oberen Umlenkrollen 13' etwas gesenkt und somit die Bandlänge und dadurch auch die Verweilzeit bei vorgegebener Bandgeschwindigkeit verkürzt.

In der rechten Darstellung befinden sich beide obere Umlenkrollen 13' in ihrer tiefsten Position. Hier ist die Bandlänge in der Überalterungskammer 11 am kürzesten und somit ist auch die Verweilzeit bei einer vorgegebenen Bandgeschwindigkeit minimiert.

In den Figuren 7 und 8 ist der Verstellmechanismus für die verfahrbaren Umlenkrollen 12' bzw. 13' etwas genauer dargestellt. Da sich die Umlenkrollen 12' bzw. 13' innerhalb der beheizten Überalterungskammer 11 befinden, in der durchaus Temperaturen bis zu 500°C herrschen können, sind sie durch Hochtemperaturlager 31 gelagert. Für die Lagerung der Welle 22 genügt ein gewöhnliches Rollenlager 27, das in einem Lagergehäuse 26 untergebracht ist. Das Lagergehäuse 26 ist über einen Lagersupport 29 mit der Stützkonstruktion 30 verbunden. Auf dieser Stützkonstruktion 30 ruht auch der Motorsupport 28 und der Antrieb 18.

Um allfällige Wärmeausdehnungen besser ausgleichen zu können und als Staubschutz, ist zwischen dem Gehäuse 14 der Überalterungskammer 11 und dem Lagergehäuse 26 ein Expansionsbalg 24 angeordnet.

In Figur 8 ist die Funktion der Rollenabstützung 19, 19' dargestellt. Die Rollenabstützung 19, 19' ist in einem Gehäuse 32 untergebracht und kann in die Überalterungskammer 11 eingefahren werden. Das Gehäuse 32 liegt hier über eine Unterkonstruktion 33 auf einer Stahlkonstruktion 44 auf. Über die Kammerhöhe sind in der Regel mehrere Rollenabstützungen 19, 19' in unterschiedlicher Höhe angeordnet, sodass die Umlenkwalze 12' bzw. 13' in unterschiedlichen Höhen abgestützt werden kann.

In Figur 9 ist eine Möglichkeit zur Beheizung der Überalterungskammer 11 dargestellt. Die Überalterungskammer 11 sollte für die Behandlung eines bestimmten Metallbandes 6 eine möglichst konstante Temperatur im Innern aufweisen, diese Temperatur liegt je nach Material und Behandlung zwischen 150°C und 500°C. Da es immer zu Wärmeverlusten kommt, muss die Kammer beheizt werden, um ein möglichst konstantes Temperaturniveau halten zu können. Selbstverständlich können innerhalb der Überalterungskammer 11 geringere Temperaturunterschiede vorliegen, die jedoch in der Regel nur einige Grad Celsius betragen. Zur Beheizung wird heißes Gas, beispielsweise ein Inertgas oder ein reduzierendes Gas wie ein Stickstoff-Wasserstoffgemisch über einen seitlich angeordneten Zufuhrkasten 34 in die Überalterungskammer 11 geblasen und über einen Absaugkasten 35 auf der gegenüberliegenden Seite durch ein Gebläse 36 wieder abgesaugt. Das Gas wird dann entweder einer elektrischen Heizung 40 oder einem Wärmetauscher 39 zugeführt und über eine Rezirkulationsleitung 37 wieder in die Überalterungskammer 11 geleitet. Über Ventile 38 und 41 kann das heiße Gas entweder dem Wärmetauscher 39 oder der elektrischen Heizung 40 zugeführt werden. Durch die elektrische Heizung 40 wird die Gastemperatur wieder erhöht. Wenn das Gas über den Wärmetauscher 39 geführt wird, kann es auch gekühlt werden. Dies ist beispielsweise notwendig, wenn von einer Stahlsorte auf eine andere umgestellt wird. Wenn beispielsweise die nachfolgende Stahlsorte eine geringere Überalterungstemperatur erfordert, so wird das Gas gekühlt sodass die optimale Temperatur in der Überalterungskammer 11 möglichst schnell erreicht wird. Gleichzeitig kann durch Verfahren der Umlenkwalzen 12' und 13' die Bandlänge in der Überalterungskammer 11 angepasst werden, sodass die nachfolgende Stahlsorte optimal wärmebehandelt werden kann.

In Figur 10 ist die Heiz- bzw. Kühleinrichtung aus Figur 9 nochmals dargestellt. Man erkennt hier, dass der Wärmetauscher 39 mit Kühlwasser 43 versorgt wird. Auch der Motor 42 für das Gebläse 36 ist dargestellt. In dieser Darstellung wird ein Wasserstoff-Stickstoffgemisch (HNX) als Heizmedium verwendet.

### Bezugszeichen

- 1: Überalterungskammer nach dem Stand der Technik
- 2: untere feststehende Umlenkrolle
- 3: obere feststehende Umlenkrolle
- 4: Gehäuse
- 5: Isolierung
- 6: Metallband
- 7: Strahlrohr

- 11: Überalterungskammer
- 12: untere Umlenkrolle (feststehend)
- 12': untere Umlenkrolle (verfahrbar)
- 13: obere Umlenkrolle (feststehend)
- 13': obere Umlenkrolle (verfahrbar)
- 14: Gehäuse
- 15: Isolierung
- 17: Strahlrohr
- 18: Antrieb
- 19: Rollenabstützung (ausgefahren)
- 19': Rollenabstützung in die Überalterungskammer 11 eingefahren
- 20: Gegengewicht
- 21: Zahnrad
- 22: Welle
- 23: Lagergehäuse
- 24: Expansionsbalg
- 25: Kette
- 26: Lagergehäuse
- 27: Rollenlager
- 28: Motorsupport
- 29: Lagersupport
- 30: Stützkonstruktion
- 31: Hochtemperaturlager
- 32: Gehäuse für die Rollenabstützung 19
- 33: Unterkonstruktion
- 34: Zufuhrkasten
- 35: Absaugkasten
- 36: Gebläse
- 37: Rezirkulationsleitung
- 38: Ventil
- 39: Wärmetauscher
- 40: elektrische Heizung
- 41: Ventil
- 42: Motor
- 43: Kühlwasser
- 44: Stahlkonstruktion
- 45: Antrieb für die Umlenkwalze 12
- 46: Lager für die feststehende Umlenkwalze 12

## Patentansprüche

1. Bandbehandlungsanlage zur kontinuierlichen Wärmebehandlung eines Metallbandes (6) mit einem Glühofen und einer nachfolgenden beheizbaren Überalterungskammer (11), wobei das Metallband (6) in der Überalterungskammer (11) über mehrere vertikal beabstandete Umlenkrollen (12, 12', 13, 13') geführt ist, sodass das Metallband (6) die Überalterungskammer (11) mäanderförmig durch_äuft, wobei zumindest eine Umlenkrolle (12', 13') in vertikaler Richtung verfahrbar ist, sodass dadurch die Länge des in der Überalterungskammer (11) aufgenommenen Metallbandes (6) einstellbar ist und dadurch die Verweilzeit des Metallbandes (6) in der Überalterungskammer (11) einstellbar ist, **dadurch gekennzeichnet, dass** die verfahrbare Umlenkrolle (12', 13') bzw. die verfahrbaren Umlenkrollen (12', 13') in einer bestimmten Position durch eine Rollenabstützung (19, 19') abstützbar bzw. fixierbar ist bzw. sind, wobei die Rollenabstützung (19, 19') in einem Gehäuse (32) untergebracht ist und wobei die Rollenabstützung (19, 19') in die Überalterungskammer (11) einfahrbar ist.

2. Bandbehandlungsanlage nach Anspruch 1, **dadurch gekennzeichnet, dass** mehrere Umlenkrollen (12', 13') in vertikaler Richtung verfahrbar sind.

3. Bandbehandlungsanlage nach Anspruch 1 oder 2, **dadurch gekennzeichnet, dass** eine oder mehrere obere Umlenkrollen (13') in vertikaler Richtung verfahrbar sind.

4. Bandbehandlungsanlage nach einem der Ansprüche 1 bis 3, **dadurch gekennzeichnet, dass** die Überalterungskammer (11) elektrisch beheizbar ist.

5. Bandbehandlungsanlage nach einem der Ansprüche 1 bis 4, **dadurch gekennzeichnet, dass** die Überalterungskammer (11) durch die Eindüsung von erhitztem Gas beheizbar ist.

6. Bandbehandlungsanlage nach einem der Ansprüche 1 bis 5, **dadurch gekennzeichnet, dass** die Überalterungskammer (11) vor einer Beschichtungsanlage, vorzugsweise vor einer Galvanisierungsanlage angeordnet ist.

7. Behandlungsanlage nach einem der Ansprüche 1 bis 6, **dadurch gekennzeichnet, dass** zwischen dem Glühofen und der Überalterungskammer (11) eine Kühlsektion angeordnet ist.

8. Verfahren zum kontinuierlichen Wärmebehandeln eines Metallbandes mit einem Glühofen und in einer nachfolgenden Überalterungskammer (11), wobei das Metallband (6) in der Überalterungskammer (11) mäanderförmig über vertikal beabstandete Umlenkrollen (12, 12', 13, 13') geführt wird, wobei für die Wärmebehandlung des Metallbandes (6) in der Überalterungskammer (11) eine Verweilzeit festgelegt wird und dass durch Verfahren von zumindest einer Umlenkrolle (12', 13') in vertikaler Richtung in der Überalterungskammer (11) die Bandlänge und somit auch die Verweilzeit des Metallbandes (6) in der Überalterungskammer (11) eingestellt wird, **dadurch gekennzeichnet, dass** die verfahrbare Umlenkrolle (12', 13') bzw. die verfahrbaren Umlenkrollen (12', 13') in einer bestimmten Position durch eine Rollenabstützung (19') abgestützt bzw. fixiert wird bzw. werden und wobei die Rollenabstützung (19, 19') in einem Gehäuse (32) untergebracht ist und wobei die Rollenabstützung (19, 19') in die Überalterungskammer (11) eingefahren werden kann.

9. Verfahren nach Anspruch 8, **dadurch gekennzeichnet, dass** das in der Überalterungskammer (11) befindliche Gas oder Gasgemisch abgesaugt, erhitzt und wieder der Überalterungskammer (11) zugeführt wird.

10. Verfahren nach Anspruch 9, **dadurch gekennzeichnet, dass** das Gas bzw. Gasgemisch elektrisch beheizt wird.

11. Verfahren nach einem der Ansprüche 9 bis 10, **dadurch gekennzeichnet, dass** das Metallband (6) in der Überalterungskammer (11) bei einer Temperatur von 150°C bis 500°C, vorzugsweise bei 400 bis 500°C wärmebehandelt wird.

12. Verfahren nach einem der Ansprüche 9 bis 10, **dadurch gekennzeichnet, dass** das Metallband (6) in der der Überalterungskammer (11) in eine Wasserstoff-Stickstoff-Atmosphäre wärmebehandelt wird.

## Claims

1. Strip treatment plant for continuous heat treatment of a metal strip (6), with an annealing furnace and a subsequent over-ageing chamber (11) that can be heated, the metal strip (6) being guided over several rolls spaced vertically apart from one another (12, 12', 13, 13') in the over-ageing chamber (11) so that the metal strip (6) passes through the over-ageing chamber (11) in a meandering path, where at least one deflector roll (12', 13') can be moved in vertical direction in a way that allows the length of the metal strip (6) in the over-ageing chamber (11) and, as a result, also the retention time of the metal strip (6) in the over-ageing chamber (11) to be set, **characterised in that** the movable deflector roll (12', 13') or the movable deflector rolls (12', 13') are supported or secured in a certain position with a roll support (19, 19'), wherein the roll support (19, 19') is accommodated in a housing (32) and wherein the roll support (19, 19') can be run into the over-ageing chamber (11).

2. Strip treatment plant according to claim 1, **characterised in that** several deflector rolls (12'. 13') can be moved in vertical direction.

3. Strip treatment plant according to claim 1 or 2, **characterised in that** one or several top deflector rolls (13') can be moved in vertical direction.

4. Strip treatment plant according to one of claims 1 to 3, **characterised in that** the over-ageing chamber (11) can be heated electrically.

5. Strip treatment plant according to one of claims 1 to 4, **characterised in that** the over-ageing chamber (11) can be heated by spraying in heated gas.

6. Strip treatment plant according to one of claims 1 to 5, **characterised in that** the over-ageing chamber (11) is disposed ahead of a coating plant, preferably ahead of an electrogalvanizing plant.

7. Strip treatment plant according to one of claims 1 to 6, **characterised in that** a cooling section is disposed between the annealing furnace and the over-ageing chamber (11).

8. Method for continuous heat treatment of a metal strip, with an annealing furnace and a subsequent over-ageing chamber (11), the metal strip (6) being guided in a meandering path over deflector rolls (12, 12', 13, 13') spaced vertically apart from one another in the over-ageing chamber (11), where a retention time is defined for heat treatment of the metal strip (6) in the over-ageing chamber (11) and in that the length of the metal strip and thus also the retention time of the metal strip (6) in the over-ageing chamber (11) are set by moving at least one deflector roll (12', 13') in vertical direction in the over-ageing chamber (11), **characterised in that** the movable deflector roll (12', 13') or the movable deflector rolls (12', 13') are supported or secured in a certain position by a roll support (19'), wherein the roll support (19, 19') is accommodated in a housing (32) and where the roll support (19, 19') can be run into the over-ageing chamber (11).

9. Method according to claim 8, **characterised in that** the gas or gas mix in the over-ageing chamber (11) is removed by suction, heated and then fed into the over-ageing chamber (11) again.

10. Method according to claim 9, **characterized in that** the gas or gas mix is heated electrically.

11. Method according to one of claims 9 to 10, **characterized in that** the metal strip (6) in the over-ageing chamber (11) is heat-treated at a temperature of 150°C to 500°C, preferably at 400 to 500°C.

12. Method according to one of claims 9 to 10, **characterized in that** the metal strip (6) in the over-ageing chamber (11) is heat-treated in a hydrogen-nitrogen atmosphere.

## Revendications

1. Installation de traitement de bande permettant le traitement thermique en continu d'une bande de métal (6), au moyen d'un four de recuit et une chambre de survieillissement subséquente (11) qui peut être chauffée, la bande de métal (6) étant guidée dans la chambre de survieillissement (11) sur plusieurs rouleaux (12, 12', 13, 13') espacés les uns des autres dans la direction verticale de manière à ce que la bande de métal (6) traverse la chambre de survieillissement (11) selon un chemin méandreux, au moins un rouleau déflecteur (12', 13') pouvant être déplacé dans la direction verticale de manière à permettre l'ajustement de la longueur de la bande de métal (6) se trouvant à l'intérieur de la chambre de survieillissement, et ainsi permettre le réglage du temps de séjour de la bande de métal (6) dans la chambre de survieillissement (11), **caractérisée en ce que** le rouleau déflecteur (12', 13') mobile ou les rouleaux déflecteurs (12', 13') mobiles sont/est supporté(s) ou fixé(s) dans une position définie au moyen d'un support de rouleau (19, 19'), le support de rouleau (19, 19') étant logé à l'intérieur d'un boîtier (32) et le support de rouleau (19, 19') pouvant être introduit dans la chambre de survieillissement (11).

2. Installation de traitement de bande selon la revendication 1, **caractérisée en ce que** plusieurs rouleaux déflecteurs (12', 13') peuvent être déplacés dans la direction verticale.

3. Installation de traitement de bande selon la revendication 1 ou 2, **caractérisée en ce qu'**un ou plusieurs rouleaux déflecteurs (13') peuvent être déplacés dans la direction verticale.

4. Installation de traitement de bande selon l'une quelconque des revendications 1 à 3, **caractérisée en ce que** la chambre de survieillissement (11) peut être chauffée électriquement.

5. Installation de traitement de bande selon l'une quelconque des revendications 1 à 4, **caractérisée en ce que** la chambre de survieillissement (11) peut être chauffée en y pulvérisant du gaz chauffé.

6. Installation de traitement de bande selon l'une quelconque des revendications 1 à 5, **caractérisée en ce que** la chambre de survieillissement (11) est disposée en amont d'une installation de revêtement, de préférence en amont d'une installation de galvanisation.

7. Installation de traitement de bande selon l'une quelconque des revendications 1 à 6, **caractérisée en ce qu'**une section de refroidissement est disposée entre le four de recuit et la chambre de survieillissement (11).

8. Procédé de traitement thermique en continu d'une bande de métal à l'aide d'un four de recuit et dans une chambre de survieillissement subséquente (11), la bande de métal (6) étant guidée selon un tracé méandreux sur des rouleaux déflecteurs (12, 12', 13, 13') espacés verticalement les uns des autres dans la chambre de survieillissement (11), dans lequel le temps de séjour est défini pour le traitement thermique de la bande de métal (6) dans la chambre de survieillissement (11) et en ce que le procédé consiste en un ajustement par au moins un rouleau déflecteur (12', 13') dans la direction verticale dans la chambre de survieillissement (11) de la longueur de bande et également du temps de séjour de la bande de métal (6), **caractérisé en ce que** le rouleau déflecteur (12', 13') mobile ou les rouleaux déflecteurs (12', 13') mobiles est/sont supporté(s) ou fixé(s) dans une position définie au moyen d'un support de rouleau (19') et dans lequel le support de rouleau (19, 19') est logé à l'intérieur d'un boîtier (32) et dans lequel le support de rouleau (19, 19') peut être introduit dans la chambre de survieillissement (11).

9. Procédé selon la revendication 8, **caractérisé en ce que** le gaz ou le mélange gazeux se trouvant dans la chambre de survieillissement (11) est aspiré, chauffé et est ensuite retourné dans la chambre de survieillissement (11).

10. Procédé selon la revendication 9, **caractérisé en ce que** le gaz ou le mélange gazeux est chauffé électriquement.

11. Procédé selon l'une quelconque des revendications 9 à 10, **caractérisé en ce que** la bande de métal (6) dans la chambre de survieillissement (11) est traitée thermiquement à une température allant de 150 °C à 500 °C, de préférence de 400 à 500 °C.

12. Procédé selon l'une quelconque des revendications 9 à 10, **caractérisé en ce que** la bande de métal (6) dans la chambre de vieillissement (11) est traitée thermiquement dans une atmosphère à base d'hydrogène et d'azote.
